# EUROPÄISCHE PATENTSCHRIFT

(11) **EP 1 907 762 B1**
(45) Veröffentlichungstag und Bekanntmachung des Hinweises auf die Patenterteilung: **29.04.2009**
(21) Anmeldenummer: 05772427.0
(22) Anmeldetag: 28.07.2005
(51) Int. Cl.: F24F 5/00, F28F 21/06

(54) **LUFTKÜHL- UND LUFTENTFEUCHTUNGSMODUL AUS KAPILLARROHRMATTEN UND VERFAHREN ZU SEINER ANWENDUNG**
AIR COOLING AND AIR DEHUMIDIFYING MODULE COMPRISING CAPILLARY TUBE MATS AND METHOD OF USING IT
MODULE DE REFROIDISSEMENT DE L'AIR ET DE DESHUMIDIFICATION DE L'AIR, A BASE DE NATTES DE TUBES CAPILLAIRES ET PROCEDE PERMETTANT DE L'UTILISER

(43) Veröffentlichungstag der Anmeldung: 09.04.2008
(73) Patentinhaber: Clina Heiz- und Kühlelemente GmbH, 13435 Berlin (DE)
(72) Erfinder: CHAHED, Bechir, 10997 Berlin (DE)
(74) Vertreter: Schwabe - Sandmair - Marx
(86) Internationale Anmeldenummer: PCT/EP2005/008209
(87) Internationale Veröffentlichungsnummer: WO 2007/012344

(56) Entgegenhaltungen:
- EP-A- 1 382 916
- WO-A-98/05905
- DE-A1- 4 434 386
- DE-A1- 19 831 918

## Beschreibung

Die Erfindung betrifft ein Luftkühl- und Luftentfeuchtungsmodul mit einem Wärmeübertra-gerelement aus Kunststoff-Kapillarrohrmatten, die zu einem kompakten Paket mit nahezu quaderförmiger äußerer Gestalt geformt sind, das bei Kaltwasserführung in den Kapillarrohren den durch das Mattenpaket geleiteten Luftstrom kühlt und entfeuchtet. Außerdem betrifft die Erfindung ein Verfahren zum Betreiben des Luftkühl- und Luftentfeuchtungsmoduls in Kombination mit einer Kühldecke. Eine derartige Lösung dient zur dezentralen Raumkühlung und Entfeuchtung der Raumluft.

Kompaktwärmeübertrager Wasser/Luft bestehen in der Regel aus Metall, wobei Aluminium und Kupfer wegen der hohen Wärmeleitfähigkeit bevorzugte Anwendung finden. Diese Materialien sind teuer, der Verarbeitungsaufwand ist hoch und bei den meisten Einsatzgebieten, vor allem bei Kondensatbildung, kommt es häufig zur Korrosion.

Um die genannten Nachteile zu vermeiden, wurde erkannt, dass sich Kunststoff-Kapillarrohrmatten sehr gut als Wärmeübertragerfläche eignen. Sie finden vielfältigen Einsatz, beispielsweise zur Gestaltung von Kühl- und Heizdecken, Kühlsegeln usw., die gleichzeitig Raumbegrenzungsflächen bilden. Die Wärmeübertragung erfolgt durch Wärmeleitung, Konvektion und Strahlung. Es wird durch diese Konstruktionen eine Raumkühlung bewirkt, eine intensive Luftkühlung kann und soll damit jedoch nicht erreicht werden.

Für den speziellen Einsatzfall der konvektiven Luftkühlung ist bekannt (DE 198 06 207 C2), dass Kapillarrohrmatten in einem Schacht, vorwiegend eben, angeordnet werden, wobei der Luftdurchfluss zwischen zwei Öffnungen mit Vertikalabstand aufgrund der Dichteunterschiede der Luft im Schacht und im Raum entsteht. Daraus resultiert auch der Begriff stille Kühlung. Der Wärmeübertrager arbeitet nur bei entsprechend großer vertikaler Schachthöhe, der Luftstrom ist relativ klein und die Leistung somit begrenzt.

Weiter ist bekannt (DE 198 31 918 C2), dass bei ähnlichem Aufbau wie vorher (zu DE 198 06 207 C2) beschrieben die obere Schachtöffnung mit der Außenluft verbunden ist und somit die Luftqualität im Raum durch temperierte Außenluftzufuhr verbessert wird.

Bekannt ist weiterhin eine Kunststoff-Kapillarrohrmatte zur Kühlung und Heizung von Räumen und/oder Wasserbädern (DE 197 51 883 C2), die unter anderem auch eine spiralförmig aufgewickelte Kunststoff-Kapillarrohrmatte beinhaltet. Kennzeichnend für diese Konstruktion ist eine zwischen den Kapillarrohrmatten angeordnete Folie mit Vorsprüngen (Erhebungen), wodurch Kanäle gebildet werden. Während ein Stoffstrom in der Kapillarrohrmatte fließt, wird der zweite Stoffstrom durch die durch die Folie gebildeten Kanäle geleitet. Aus hydraulischer Sicht ist der hohe Druckverlust, der durch den Strömungswiderstand an der Folie entsteht, besonders nachteilig. Aus thermodynamischer Sicht ergeben sich für die spiralförmig gewickelte Lösung mehrere Nachteile. Die Folie liegt teilweise an den Kapillarrohren an, sodass diese nicht frei umspült werden, wodurch der äußere Wärmeübergangskoeffizient sinkt. Bei Anordnung von einer Kapillarrohrmatte mit eingängigem Flüssigkeitsstrom entsteht wegen des axial geführten Sekundärstoffstromes eine Kreuz-Gegenstrom-Führung mit geringem Gegenstromanteil. Werden mehrere Durchgänge gewählt, steigt der Druckverlust in der Kapillarrohrmatte stark an. Die Temperatur des außen geführten Stoffstromes ist über den Querschnitt des Wärmeübertragers nicht gleich, was besonders am Austritt nachteilig sein kann.

Die vorgenannten Nachteile werden durch die Lösung DPMA 103 13 384.4 (europäische Anmeldenummer 03016203.6), die durch spiralförmig angeordnete Kunststoff-Kapillarrohr-matten mit radialem Luftdurchtritt charakterisiert ist, vermieden. Nachteilig ist jedoch der große Platzbedarf aufgrund der zylindrischen Wärmeübertragergeometrie, sodass der Einsatz für Klimatisierungszwecke in Büro- und Wohnräumen nur eingeschränkt möglich ist.

Die beschriebenen, bekannten Lösungen werden im praktischen Einsatz nach der Raumtemperatur geregelt, sodass sich die Raumluftfeuchte ohne aktive Regelungsmöglichkeit einstellt.

Der Erfindung liegt die Aufgabe zugrunde, nachfolgend beschriebene Zielstellungen für das Luftkühl- und Luftentfeuchtungsmodul zu erfüllen:
- Eine große Oberfläche soll auf engstem Raum erreicht werden.
- Das Wärmeübertragerelement ist in den äußeren Abmessungen so zu gestalten, dass der Einbau in Geräte und/oder baulich verfügbare Räume - beispielsweise in Deckenhohlräumen über Kühldecken - möglich wird.
- Die Konstruktion des Moduls und speziell des Wärmeübertragerelementes muss eine gute Wartung und auch den leichten Austausch des Wärmeübertragerelementes zulassen.
- Der Einsatz von korrosions- und inkrustationsfreiem Material für die Wärmeübertragerfläche ist anzustreben.
- Es ist eine thermodynamisch günstige Stromführung zu realisieren.
- Durch einen hohen konvektiven Wärmeübergang an der Oberfläche des Wärmeübertragerelementes soll eine intensive Luftkühlung und Luftentfeuchtung erreicht werden.
- Eine Leistungsregelung nach der Raumtemperatur oder nach der Raumluftfeuchte muss verwirklichbar sein.
- Im Betriebsverbund des Luftkühl- und Luftentfeuchtungsmoduls mit einer Kühldecke oder mit anderen Kühlflächen im Raum sollen eine aktive Regelung der Raumtemperatur und gleichzeitig auch der Raumluftfeuchte möglich werden.

Die gestellte Aufgabe wird erfindungsgemäß durch die Merkmale der Patentansprüche 1 und 26 gelöst. Der Einsatz von korrosions- und inkrustationsfreiem Material für die Wärmeübertragerfläche ist durch Verwendung von Kunststoff-Kapillarrohrmatten gegeben. Ein guter konvektiver Wärmeübergang an der Wärmeübertragerfläche wird durch die Queranströmung der Kapillarrohre infolge der kleinen thermodynamischen Überströmlänge, bedingt durch den kleinen Durchmesser der Kapillarrohre (in der Regel kleiner 6 mm), und durch die Durchströmungsgeschwindigkeit des kompakten Mattenpaketes erreicht. Die sonst bei Wärmeübertragern allgemein üblichen Rippenanordnungen an den Wärmeübertragerflächen können entfallen, wodurch eine gute Reinigungsmöglichkeit besteht. Eine große Oberfläche auf engstem Raum wird durch die kompakte Falt- und/oder Wickeltechnologie so erreicht, dass die Außengeometrie des Paketes einem Quader nahe kommt. Diese Tatsache bietet ideale Voraussetzungen für den Einsatz in Geräten, in baulich engen Räumen, so beispielsweise in Deckenhohlräumen, und für die Austauschbarkeit des Wärmeübertragerelementes.

Die dauerhafte Formgebung des Mattenpaketes kann auch durch alleinige und/oder zusätzliche Nutzung des Memoryeffektes - beispielsweise durch eine thermische Vorbehandlung - erreicht werden.

Vorteilhaft für die wärmetechnische Effizienz ist es, die Luftführung durch das Mattenpaket so zu gestalten, dass diese hauptsächlich im Gegenstrom zum Wasserdurchfluss erfolgt.

Einen besonderen konstruktiven und wärmetechnischen Vorteil bildet der Einsatz von Mattenpaketen mit einem Kernbereich, der identisch mit dem Druckraum zur Luftverteilung ist, da diese Lösung einen besonders kleinen Raum einnimmt und der thermodynamisch günstige Gegenstrom a priori realisiert ist.

Weitere vorteilhafte Ausformungen des Luftkühl- und Luftentfeuchtungsmoduls sind die Anordnung von Luftverteilsystemen im Druckraum, der Einsatz von versetzbaren Lufteintrittsstutzen in den Druckraum und die Gehäusegestaltung, die die gezielte Luftzufuhr in den Raum in Abhängigkeit der Modulanordnung im Raum befördert. So kann beispielsweise durch bestimmte Perforationsmuster im Gehäuse und durch einem Luftstromgleichrichter ein Quellluftdurchlass ausgebildet oder durch Anbau von Luftdurchlasselementen in Schlitzform ein rechteckiger Freistrahl oder aber ein Luftstrom hoher Turbulenz, beispielsweise mittels Drallluftdurchlass, erzeugt werden.

Vorteilhaft ist auch die Kombination der vorgenannten Installationen zur Luftansaugung, zur Luftverteilung oder des Luftdurchlasses mit Einrichtungen zur Luftfilterung.

Die Horizontalinstallation des Mattenpaketes mit Kernbereich und dessen Nutzung als Druckraum eröffnet die Möglichkeit für eine extreme Flachbauweise, die sich besonders zum Einbau im Deckenhohlraum, z. B. über Kühldecken oder -segeln, eignet.

Eine vorteilhafte Weiterbildung stellt der Verzicht auf ein komplettes Gehäuse dar, wobei beim Einsatz von Mattenpaketen mit nutzbarem Kernbereich als Druckraum nur Abschlussplatten des Kernbereiches Anwendung finden, wobei mindestens eine Abschlussplatte mit einer Luftzuführungsöffnung ausgestaltet ist.

Die gleichmäßige Konditionierung des Luftvolumenstromes beim Durchgang durch das Mattenpaket wird durch den Einbau von Abdichtkörpern an den seitlichen Enden der Mattenpakete befördert, um Bypassluftströme zu vermeiden oder zu reduzieren.

Bei großen Druckräumen oder bei solchen mit einer geometrisch stark einseitigen Ausdehnung und/oder zur stufenweisen Leistungsregelung des Moduls ist es vorteilhaft, mehrere Lüfter und/oder Formstücke, die die Luftleitung und -lenkung befördern, zu installieren.

Eine weitere Verbesserung der Luftstromverteilung in den zu klimatisierenden Raum ist durch die Umhüllung des Mattenpaketes mit einer Folie mit angepasster Perforation oder einem geeigneten Gewebe zu erreichen.

Eine spezielle Möglichkeit zur Leistungssteigerung, d. h., zur Luftkühlung und - entfeuchtung, bewirkt der Einsatz von mehreren, im Luftstrom nacheinander angeordneten Mattenpaketen, bestehend aus gefalteten und/oder gewickelten Kunststoff-Kapillarrohrmatten, die wasserseitig im Gegenstrom geschaltet sind. Zur weiteren Leistungssteigerung sind auch mehrere Kaltwassereintritte in die hintereinanderliegenden Mattenpakete sinnvoll.

Eine weitere Ausbildung ist dadurch gegeben, dass in den Druckraum teilweise oder ausschließlich Außenluft geleitet wird, wodurch der hygienisch notwendige Außenluftvolumenstrom ebenfalls eine Temperatur- und/oder Feuchteänderung erfährt.

Zur Verbesserung der wärmephysiologischen Bedingungen für die Raumnutzer kann es sinnvoll sein, bestimmte Raumflächen speziell zu temperieren, beispielsweise warme Fenster- oder Deckenflächen zu kühlen. Dazu sind die erfindungsgemäßen Module so anzuordnen, dass ggf. unter Nutzung des Coandaeffektes eine intensive Luftströmung entlang der zu temperierenden Platte, Wand usw. erfolgt.

Darüber hinaus ist das Luftkühl- und Luftentfeuchtungsmodul auch in Zeiten bestehenden Raumheizbedarfs durch Beaufschlagung mit Heizwasser so einsetzbar, dass die Raumheizung unterstützt oder vollständig übernommen wird.

Die Leistungsregelung der Module kann nach allen bekannten Verfahren und deren Kombinationen (Änderung der Wassereintrittstemperatur, Änderung des Wasserstromes, Änderung des Luftvolumenstromes z. B. durch Drehzahlregelung, Abschaltung einzelner Lüfter, Nutzung der Schwerkraftwirkung usw.) erfolgen.

Effizienzsteigernd bezüglich des Primärenergieeinsatzes wird das Verfahren weitergebildet, indem für das Luftkühl- und Luftentfeuchtungsmodul im Auslegungsfall eine niedrige Kaltwassertemperatur - die die Entfeuchtung durch Kondensation des Wasserdampfes in der Luft aufgabengemäß bewirkt - und für die Kühldecke eine möglichst hohe Kaltwassertemperatur Verwendung findet, sodass die Raumkühlung mit einem geringen Exergiestrom - beispielsweise durch einen hohen Anteil an Umweltenergie - stattfindet.

Besondere Weiterentwicklungen dienen dem zweckmäßigen und platzsparenden Einsatz der Luftkühl- und Luftentfeuchtungsmodule in Verbindung mit den verschiedenen Arten von Kühldecken. So ist es bei offenen Kühldecken und bei Kühlsegeln zweckmäßig die Raumluft unmittelbar unter der Raumdecke, d. h. über der Kühlfläche, zu entnehmen.

Bei der Installation der Erfindung in Großräumen oder in Einzelräumen mit annähernd zeitlich gleichem Kühllastverlauf ist die Bildung von Regelungszonen für eine Gruppe von Luftkühl- und Luftentfeuchtungsmoduln in Verbindung mit den zugeordneten Kühldecken und/oder Kühlsegeln sinnvoll. Entsprechend der örtlichen Ausdehnung der Regelzonen ist es zweckmäßig, die Regelgrößen Raumtemperatur und Raumluftfeuchte als Mittelwerte aus mehreren Messwerten zu ermitteln.

Eine vorteilhafte Lösung der Leistungsanpassung kann auch eine Zeitsteuerung darstellen, die beispielsweise im Vorgriff von erwarteten großen Laständerungen erfolgt.

Zur Energieersparnis ist die Weiterbildung des Verfahrens derart sinnvoll, dass zwischen den Schaltstufen der Regelung ein inaktiver Bereich - ein sogenanntes Energienullband - liegt, sodass in fest definierten Grenzen keine Raumkühlung und Luftentfeuchtung erfolgt oder auf eine dieser Aktivitäten bewusst verzichtet wird.

Zur Vereinfachung der Regelung besteht auch die Möglichkeit, nur die Raumtemperatur zu regeln und die Luftentfeuchtung passiv zu betreiben, sodass die Raumfeuchte entsprechend einer Vorausberechnung der Feuchtelasten und der sich einstellenden Entfeuchtungsleistung in bestimmten Bereichen frei schwingt.

Besonders vorteilhaft zur Schonung der Energieressourcen ist eine Regelung, die der Zielfunktion des minimalen Exergieeinsatzes bei Realisierung wärmephysiologisch optimaler Raumzustände folgt. Dies kann beispielsweise durch einen Mikrorechner bewirkt werden, der den Energieeinsatz bei möglichst raumnaher Wassertemperatur bevorzugt und die Leistungsaufteilung zwischen dem Luftkühl- und Luftentfeuchtungsmodul sowie der Kühldecke oder des Kühlsegels optimiert.

Weiterhin kann die wasserseitige Hintereinanderschaltung von Luftkühl- und Luftentfeuchtungsmodul sowie der Kühldecke bzw. des Kühlsegels sinnvoll sein, da durch das Kaltwasser niedriger Temperatur die Entfeuchtung im Modul bewirkt wird und die höhere Rücklauftemperatur aus dem Modul als Vorlauf für die Kühldecke bzw. das Kühlsegel dient. Bei sorgfältiger Leistungsabstimmung, die durch die Modul- sowie Deckengröße bestimmt ist, kann die Kondensatbildung an den Raumkühlflächen vermieden werden.

Die Erfindung wird nachfolgend anhand von Ausführungsbeispielen mit Zeichnungen näher erläutert.

Es zeigen:
Fig. 1 schematische Querschnitte durch das Mattenpaket, das aus einer oder mehreren Kunststoff-Kapillarrohrmatten durch eine Falt- und/oder Wickeltechnologie geformt ist, sodass eine äußere quaderähnliche Geometrie entsteht;
Fig. 2 unterschiedliche schematische Querschnitte des Luftkühl- und Luftentfeuchtungsmoduls mit speziellen Anordnungen der Mattenpakete und des Druckraumes;
Fig. 3 schematische Darstellung der wasserseitigen Hintereinanderschaltung der Mattenpakete innerhalb des Luftkühl- und Luftentfeuchtungsmoduls zur Erzeugung einer thermodynamischen Stromführung mit einem hohen Gegenstromanteil;
Fig. 4 schematischer Vertikalschnitt durch ein Luftkühl- und Luftentfeuchtungsmodul mit einem Mattenpaket mit Kernbereich, der als Druckraum genutzt wird, und Führung des Luft- und Wasserstromes im Gegenstrom;
Fig. 5 schematischer Längsschnitt zu Fig. 4
Fig. 6 schematischer Vertikalschnitt durch ein Luftkühl- und Luftentfeuchtungsmodul mit einem Mattenpaket mit Kernbereich, das zur Reduzierung der Einbauhöhe horizontal angeordnet ist;
Fig. 7 schematischer Längsschnitt zu Fig. 6 mit beispielhafter Darstellung des Einsatzes von Abdichtkörpern;
Fig. 8 schematischer Längsschnitt durch ein Luftkühl- und Luftentfeuchtungsmodul mit einem Mattenpaket mit Kernbereich ohne komplettes Gehäuse, jedoch mit seitlichen Abschlussplatten des Mattenpaketes und der Besonderheit einer zweiseitigen Luftzuführung in axialer Richtung;
Fig. 9 Ausschnitt aus einer schematischen Längsschnittdarstellung durch ein Luftkühl- und Luftentfeuchtungsmodul mit der Raumluftentnahme durch einen Lüfter von unten;
Fig. 10 Ausschnitt aus einer schematischen Längsschnittdarstellung durch ein Luftkühl- und Luftentfeuchtungsmodul mit der Raumluftentnahme durch einen Lüfter von oben und konstruktiven Einbauten zur druckverlustarmen Luftlenkung;
Fig. 11 schematische Darstellung zur Anordnung von Luftkühl- und Luftentfeuchtungsmoduln sowie einer geschlossenen Kühldecke mit den Systemen zur Kaltwasserversorgung und Kennzeichnung des Regelungsprinzips;
Fig. 12 schematische Darstellung eines Luftkühl- und Luftentfeuchtungsmoduls, dem wasserseitig ein Kühlsegel nachgeschaltet ist, wobei die Leistungsregelung nach der Raumtemperatur erfolgt (Variante X kann durch Variante Y ersetzt werden);
Fig. 13 schematische Darstellung eines Luftkühl- und Luftentfeuchtungsmoduls, dem wasserseitig ein Kühlsegel nachgeschaltet ist, wobei eine Leistungsregelung nach der Raumtemperatur und der maximal zulässigen Raumluftfeuchte erfolgt;
Fig. 14 schematische Darstellung zur Anordnung von Luftkühl- und Luftentfeuchtungsmoduln in Verbindung mit einer offenen Kühldecke und der Raumluftentnahme aus dem Deckenhohlraum;
Fig. 15 schematische Darstellung zur Anordnung des Luftkühl- und Luftentfeuchtungsmoduls in Verbindung mit einem Kühlsegel und der Raumluftentnahme unterhalb des Kühlsegels;
Fig. 16 schematische Darstellung zur Anordnung des Luftkühl- und Luftentfeuchtungsmoduls in Verbindung mit einem aktiven und einem passiven Kühlsegel und der Raumluftentnahme aus dem Deckenhohlraum;
Fig. 17 schematische Darstellung zur Anordnung des Luftkühl- und Luftentfeuchtungsmoduls in Verbindung mit einem Kühlsegel und der Raumluftentnahme aus dem oberen Deckenhohlraum und der Lufteinbringung über dem Kühlsegel;
Fig. 18 schematische Darstellung zur Anordnung eines Luftkühl- und Luftentfeuchtungsmoduls zur direkten Raumluftkonditionierung und eines weiteren Luftkühl- und Luftentfeuchtungsmoduls, das mit Außenluftzufuhr arbeitet.

### Ausführungsbeispiel 1:

Nach Fig. 1 wird das kompakte Mattenpaket aus Kunststoff-Kapillarrohrmatten durch Faltung zur Form 1 oder durch Wicklung zur Form 2 oder 3 gebracht, sodass die Außenabmessungen nahezu die Geometrie eines Quaders besitzen.

### Ausführungsbeispiel 2:

Gemäß Fig. 2 werden die Mattenpakete 1, 2 oder 3 nach Fig. 1 in einem Gehäuse 11 so angeordnet, dass ein Druckraum 12 gebildet wird, von dem aus der Luftvolumenstrom 10 durch die Mattenpakete in den zu klimatisierenden Raum 9 tritt. Die Kapillarrohrmatten, die das Mattenpaket bilden, werden mit Kaltwasser beaufschlagt, wodurch der Luftstrom 10 gekühlt und bei Unterschreiten der Taupunkttemperatur auch entfeuchtet (getrocknet) wird. Ausfallendes Kondensat wird im Kondensatauffangbehälter 13 gesammelt, von dort wird es nach bekannten Methoden, beispielsweise durch Abpumpen, entfernt. Im Druckraum 12 existiert ein Luftdruck, der höher als der im Raum 9 liegt. Dies wird durch das Wirken eines Lüfters 17 erreicht, der aus dem Raum 9 den Luftstrom 19 entnimmt und in den Druckraum 12 fördert.

### Ausführungsbeispiel 3:

Fig. 3 zeigt eine Möglichkeit zur thermodynamischen Verbesserung der Betriebscharakteristik, indem mehrere Mattenpakete, beispielsweise von der Konstruktionsart 2, im Luftvolumenstrom 10 hintereinander geschaltet sind und dazu im Gegenstrom das Kaltwasser geführt wird. Dazu sind der Vorlauf 14 außenliegend, der Rücklauf 14a innenliegend und die Kaltwasserverbindungsleitungen 16 entsprechend Fig. 3 angeordnet.

### Ausführungsbeispiel 4:

Nach Fig. 4 und Fig. 5 bietet das Verwenden eines Mattenpaketes gemäß Konstruktionsart 3 die Möglichkeit, den Kernbereich 6 als Druckraum 12 zu nutzen. Diese Variante besitzt den Vorteil, dass beim Kaltwasserfluss von außen nach innen, gemäß der dargestellten Anschlüsse 14 und 15, stets der thermodynamisch optimale Gegenstrom vorliegt. Außerdem wird eine sehr kompakte Bauweise für das Modul erreicht.

### Ausführungsbeispiel 5:

Fig. 6 und Fig. 7 zeigen gegenüber dem Ausführungsbeispiel 4 den horizontalen Einbau des Mattenpaketes nach Konstruktionsart 3. Durch die geringe Höhe ist das Luftkühl- und Luft-entfeuchtungsmodul besonders zum Einbau in Deckenhohlräume geeignet, beispielsweise in Verbindung mit Kühldecken oder Kühlsegeln. Der Luftvolumenstrom 10 kann nach drei Seiten in den Raum austreten, der Kondensatauffangbehälter 13 erstreckt sich mindestens über die Abmessung 5. Eine Abwandlung ist dadurch möglich, dass der Kondensatauffangbehälter kleiner gestaltet wird, beispielsweise zu einer Rinne entartet, und das abtropfende Kondensat über trichterförmig angeordnete Leitflächen eingeleitet wird. In Fig. 7 ist weiterhin auch der beispielhafte Einbau von Abdichtkörpern 21 zum Vermeiden von Leckströmen unbehandelter Luft gezeigt. Ihr Einbau kann auch sinnvoll sein, wenn Mattenpakete seitlich aneinander stoßen.

### Ausführungsbeispiel 6:

Fig. 8 bis Fig. 10 zeigen auszugsweise die vielfältigen Anordnungen des bzw. der Lüfter 17. Der Luftstrom 19 aus dem Raum 9 kann prinzipiell an allen Gehäuseseiten eintreten, um anschließend in den Druckraum 12 gefördert zu werden. Die Bauart der Lüfter 17 kann allen bekannten Varianten entsprechen, zu bevorzugen sind Walzenlüfter und Axiallüfter. Walzenlüfter bieten den Vorteil, dass sie den Druckraum mit dem Luftvolumenstrom über eine breite Eintrittsfläche füllen. Die Fig. 8 zeigt eine Lösung mit zwei Lüftern 19. Diese Variante gewährleistet eine gleichmäßige Beaufschlagung des Mattenpaketes mit dem Luftvolumenstrom 10 bei großer Paketlänge 20. Außerdem kann die Abschaltung eines Lüfters zur stufenweisen Leistungsregelung einbezogen werden. Aus diesem Grund kann auch der Einsatz weiterer Lüfter 17 sinnvoll sein. Fig. 8 zeigt den direkten Anbau, beispielsweise durch Anflanschen, der Lüfter an die Abschlussplatte 18a. Fig. 9 stellt den Einbau des Lüfters 17 im Gehäuse 11 dar. In Fig. 10 ist die druckverlustärmere Lösung vorgestellt, die durch Einbauten zur Luftführung bewirkt wird. Diese Einbauten können mit dem Gehäuse 11, dem Lüfter 17 oder wie dargestellt mit der Abschlussplatte 18b, beispielsweise kraft-, form- und/oder stoffschlüssig, verbunden sein.

### Ausführungsbeispiel 7:

Fig. 11 zeigt eine prinzipielle Möglichkeit der Anordnung von Luftkühl- und Luftentfeuchtungsmodul 22 in Verbindung mit einer Kühldecke 24, sowie deren Kaltwasseranschlüsse 14, 15, 14a, 15a und das Regelungsregime. Es ist aus exergetischer Sicht generell vorteilhaft, wenn das Luftkühl- und Luftentfeuchtungsmodul 22 an ein Kaltwassernetz niedriger Temperatur, die durch Taupunktunterschreitung auf der Kapillarrohroberfläche die Kondensation des Wasserdampfes aus der Luft bewirkt, und die Kühldecke 24 an ein Kaltwassernetz höherer Temperatur angeschlossen sind. Der Kühldeckenbetrieb kann dann während eines großen Zeitraumes des Jahres beispielsweise mit Umweltenergie, die über einen Kühlturm aufgenommen wird oder einem Erdkollektor entstammt, erfolgen. Die Regelung sollte vorzugsweise mittels zweier Regelkreise vorgenommen werden. Die Luftfeuchteregelung übernehmen die Luftkühl- und Luftentfeuchtungsmoduln 22 und die Raumtemperaturegelung die Kühldecke 24. Die Teile der Regelkreise sind: Feuchtefühler 27, Feuchteregler (Hygrostat) 29, Temperaturfühler 26, Temperaturregler (Thermostat) 28. Die Stellglieder in den Regelkreisen sind im dargestellten Ausführungsbeispiel Stellventile in den Kaltwasseranschlüssen. Generell sind auch andere bekannte Varianten möglich, beispielsweise das Verstellen der Temperaturen oder im Falle der Leistungsregelung des Moduls 22 das Ändern des Luftdurchsatzes durch das Mattenpaket usw. Die getrennt wirkenden Feuchte- und Temperaturregelkreise gewährleisten die Einhaltung eines vorgegebenen Raumzustandes. Damit kann mit einfachen Mitteln eine sehr hohe wärmephysiologische Qualität im Raum 9 erreicht werden, da die Vorteile der geregelten Raumluftfeuchte und die behaglichkeitsbefördernde, strahlungsintensive Wärmeaufnahme durch die Kühldecke kombiniert sind. Bezüglich der Regelkreise besteht selbstverständlich auch die Möglichkeit ihr Wirken miteinander zu verknüpfen, indem beispielsweise die beabsichtigte Änderung des einen Reglers dem jeweils anderen angezeigt wird, z. B. in Form einer bekannten Störgrößenaufschaltung, oder dass beide Regler in beispielsweise einem Mikrocomputer vereinigt sind und eine verknüpfte Regelstrategie aufweisen.

### Ausführungsbeispiel 8:

Fig. 12 zeigt eine regelungstechnische Vereinfachung, derart dass das Luftkühl- und Luftentfeuchtungsmodul 22 und die Kühldecke, hier als Kühlsegel 25 dargestellt, wasserseitig hintereinander geschaltet sind und dass nur eine Temperaturregelung mittels Fühler 26 und Regler 28 erfolgt. Unter der Voraussetzung einer genauen Last- und Leistungserfassung sowie entsprechender Bemessung des Moduls 22 und des Kühlsegels 25 kann die Raumtemperatur genau und die Raumluftfeuchte in einem Bereich mit vorgegebenen Grenzen eingehalten werden. Bei richtiger Leistungsabstimmung der beiden Komponenten ist gesichert, dass keine Kondensation an der Kühldecke bzw. am Kühlsegel entsteht, d. h., das Gesamtsystem ist diesbezüglich eigensicher. Der Einsatz der Schaltungsvariante Y anstelle der Variante X ermöglicht es, zwischen dem Kaltwasseraustritt 15 aus dem Modul 22 und dem Kaltwassereintritt 14a in das Kühlsegel 25 einen Teil oder den gesamten Wasserstrom abzuleiten. Bei Einsatz dieser Variante ergibt sich der Vorteil einer gesteuerten Leistungsverteilung für das Modul 22 und das Kühlsegel 25.

### Ausführungsbeispiel 9:

Eine weitere spezielle Lösung, die in vielen Einsatzfällen vorteilhaft ist, zeigt Fig. 13. Das Luftkühl- und Luftentfeuchtungsmodul 22 und die Kühldecke, hier als Kühlsegel 25 dargestellt, sind wasserseitig hintereinander geschaltet und werden vom gleichen Wasserstrom beaufschlagt, wobei die Raumtemperaturregelung den Wasserdurchsatz beeinflusst, die Luftentfeuchtung aber dennoch in Grenzen regelbar ist, da ein Stellglied 30, beispielsweise eine Jalousie, den Luftvolumenstrom durch das Mattenpaket beeinflusst. Diese Variante ist z. B. sinnvoll, wenn nur die maximale Luftfeuchte begrenzt und ein Maximum der Kühlleistung von der Kühldecke erbracht werden soll. Als Signalgeber kann anstelle der Raumluftfeuchte auch ein Feuchtefühler an der Kühldecke bzw. am Kühlsegel dienen.

### Ausführungsbeispiel 10:

Fig. 14 demonstriert eine vorteilhafte Einbaumöglichkeit von Luftkühl- und Luftentfeuchtungsmoduln 22 in Verbindung mit einer offenen Kühldecke 24a, sodass der Deckenhohlraum optimal genutzt wird. Die Entnahme des Luftvolumenstromes 19 aus dem Raum erfolgt im obersten Bereich des Deckenhohlraumes. Dies ist vorteilhaft, da warme, feuchte Luft die geringste Dichte besitzt und sich im oberen Raumbereich sammelt. Somit wirken die größten Temperatur- und Partialdruckunterschiede an der Oberfläche der Kunststoff-Kapillarrohrmat-ten und befördern die Kühl- und Entfeuchtungsleistungen. Der Zuluftvolumenstrom 23 gekühlter und entfeuchteter Luft kann in Wandnähe zugfrei für die Raumnutzer geleitet werden.

### Ausführungsbeispiel 11:

Fig. 15 bis Fig. 17 zeigen vorteilhafte Möglichkeiten, wie ein Luftkühl- und Luftentfeuchtungsmodul 22 wärmetechnisch günstig und unter Einhaltung strenger Behaglichkeitskriterien in Verbindung mit einem Kühlsegel 25 angeordnet werden sollte. Gemäß Fig. 15 entnimmt das Luftkühl- und Luftentfeuchtungsmodul 22 den Raumluftvolumenstrom 19 in einem Abstand von beispielsweise 50 bis 100 mm unter dem Kühlsegel 25, sodass die aufsteigende Warmluft noch nicht durch die konvektive Wirkung der Kühlfläche 25 vorgekühlt ist. Der Zuluftstrom 23 in den Raum tritt im Zwischenraum zur Decke über dem Kühlsegel 25 aus, sodass die Luftströmung in den Raum außerhalb des durch das Kühlsegel abgedeckten Bereiches erfolgt. Die Hauptaufenthaltsbereiche, beispielsweise die Arbeitsplätze an Schreibtischen, befinden sich in der Regel unter dem Kühlsegel, um die wärmephysiologisch günstige Wirkung der Strahlungskühlung empfinden zu können, wodurch das seitliche Abströmen von Kaltluft nicht störend wirkt. Außerdem kann die architektonische Ausformung des Kühlsegels so vorgenommen werden, dass wandnahe Abströmungsbereiche der Kaltluft entstehen. Diese Luftströme verteilen sich dann im Bodenbereich analog der bewährten Quellluftzufuhr.

Fig. 16 zeigt die Raumluftansaugung 19 im oberen Raumbereich und der Austritt aus dem Luftkühl- und Luftentfeuchtungsmodul 22 erfolgt seitlich z. B. mittels Schlitzdüsen so, dass ein passives Kühlsegel 25a - den Coandaeffekt nutzend - angeblasen wird. Dadurch erfährt die Fläche 25a eine Kühlung, wodurch als Sekundäreffekt eine Strahlungskühlung für den Raum entsteht.

Fig. 17 zeigt eine konstruktiv besonders einfach zu realisierende Anordnung des Luftkühl- und Luftentfeuchtungsmoduls 22 direkt über dem Kühlsegel 25. Der Raumluftvolumenstrom 19 wird im oberen Raumbereich entnommen und der konditionierte Zuluftstrom 23 direkt über dem Kühlsegel 25 ausgeblasen, wobei die vorteilhaften Möglichkeiten der weiteren Luftführung gemäß der Beschreibung zur Fig. 15 zu nutzen sind.

### Ausführungsbeispiel 12:

Fig. 18 zeigt ergänzend zum Ausführungsbeispiel 7 mit Bezug auf Fig. 11, die vorteilhafte Möglichkeit der Außenluftzufuhr 19a und deren Luftkonditionierung in einem Luftkühl- und Luftentfeuchtungsmodul 22. Damit kann ein hygienisch bedingter Außenluftvolumenstrom, dessen Größe in Abhängigkeit der Anzahl der Raumnutzer oder des Raumvolumens definiert ist, eingebracht werden. Es ist vorteilhaft, dass dieser Luftvolumenstrom eine Temperatur- und Feuchteänderung erfährt und somit weitestgehend an den behaglichen Raumluftzustand angepasst in den Raum als Zuluftstrom 23 eintritt. Ergänzend dazu kann beispielsweise ein weiteres Luftkühl- und Luftentfeuchtungsmodul 22 im bekannten Umluftbetrieb arbeiten. Eine Weiterbildung des Verfahrens berücksichtigt beispielsweise eine Steuerung des Außenluftvolumenstromes 19a in Abhängigkeit der Tageszeit, der Raumbelegung oder der Raumluftqualität.

### Bezugszeichenliste

- 1: formstabiles Mattenpaket gebildet durch Lagen
- 2: formstabiles Mattenpaket gebildet durch Parallelwicklung
- 3: formstabiles Mattenpaket gebildet durch Parallelwicklung mit offenem Kernbereich
- 4: Breite des Mattenpaketes
- 5: Höhe des Mattenpaketes
- 6: Kernbereich des Mattenpaketes
- 7: Kapillarrohr der Kunststoff-Kapillarrohrmatte
- 8: Verteil- bzw. Sammelrohr (sogenannte Stämme) der Kunststoff-Kapillarrohrmatte
- 9: Raum dessen Luft mit gekühlter und entfeuchteter Luft versorgt wird
9a Außenluftvolumenstrom (Atmosphäre) zur Füllung des Druckraumes
- 10: Luftvolumenstrom durch das Mattenpaket
- 11: Gehäuse
- 12: Druckraum (Luft mit einem Druck größer als in 9)
- 13: Kondensatauffangbehälter
- 14: Kaltwasservorlauf für das Luftkühl- und Luftentfeuchtungsmodul
14a Kaltwasservorlauf für die Kühldecke oder das Kühlsegel
- 15: Kaltwasserrücklauf aus dem Luftkühl- und Luftentfeuchtungsmodul
15a Kaltwasserrücklauf aus der Kühldecke oder dem Kühlsegel
- 16: Kaltwasserverbindungsleitung
- 17: Lüfter zur Luftförderung in den Druckraum 12 bzw. den Kernbereich 6
- 18: Abschlussplatte des Mattenpaketes
- 18a: Abschlussplatte des Mattenpaketes mit Luftzufuhröffnung
- 18b: Abschlussplatte des Mattenpaketes mit Luftzufuhröffnung und Einbauten zur druckverlustarmen Luftführung
- 19: Luftvolumenstrom aus dem Raum zur Füllung des Druckraumes
19a Außentuftvolumenstrom (Atmosphäre) zur Füllung des Druckraumes
- 20: Länge des Mattenpaketes
- 21: Abdichtkörper zum Vermeiden von Leckströmen unbehandelter Luft
- 22: Luftkühl- und Luftentfeuchtungsmodul
- 23: gekühlter und entfeuchteter Zuluftvolumenstrom in den Raum
- 24: geschlossene Kühldecke
24a offene Kühldecke
- 25: Kühlsegel
25a Kühlsegel mit passiver Funktion
- 26: Temperaturfühler im Raum
- 27: Feuchtefühler im Raum
- 28: Regler für die Kühlleistung in Abhängigkeit der Raumtemperatur (Thermostat)
- 29: Regler für die Entfeuchtungsleistung in Abhängigkeit der Raumfeuchte (Hygrostat)
- 30: Stelleinrichtung zur Beeinflussung des Luftvolumenstromes durch das Mattenpaket

## Patentansprüche

1. Luftkühl- und Luftentfeuchtungsmodul (22) mit mindestens einem Lüfter (17) zur Raumklimatisierung aus Kunststoff-Kapillar-Rohrmatten, bestehend aus Verteil- und Sammelrohren mit dazwischen verlaufenden flexiblen Kapillarrohren, die mit Wasser wählbarer Temperatur beaufschlagt werden,
**dadurch gekennzeichnet,**
**dass** die Kapillarrohrmatten zu einem kompakten, formstabilen Paket (1; 2; 3) durch Lagenbildung (1), durch Wicklung (2) ohne vergrößerten Innenraum oder durch Wicklung (3) mit einem definierten Kernbereich (6) so geformt sind, dass
sich ein quaderähnlicher Körper ergibt, wobei ein oder mehrere Mattenpakete (1 ; 2; 3) in einem Gehäuse (11) mit Öffnungen so angeordnet werden, dass ein Druckraum (12) entsteht, dem kontinuierlich mittels Lüfter (17) ein zu behandelnder Luftstrom (19) aus einem zu klimatisierenden Raum (9) zugeführt wird,
so dass aus dem bzw. in den Druckraum (12) aufgrund des zwischen Druckraum (12) und Raum (9) bestehenden Druckunterschieds ein Luftstrom (10) durch das bzw. die Mattenpakete (1 ; 2; 3) entsteht.

2. Luftkühl- und Luftentfeuchtungsmodul nach Anspruch 1, **dadurch gekennzeichnet, dass** die Luftdurchströmung durch das Mattenpaket (1 ; 2; 3) durch einen Überdruck in der Druckkammer (12) gegenüber dem Luftdruck im Raum (9) bewirkt wird, wobei der Überdruck durch den druckseitigen Anschluss des Lüfters (17) entsteht.

3. Luftkühl- und Luftentfeuchtungsmodul nach Anspruch 1, **dadurch gekennzeichnet, dass** die Höhe (5) des quaderähnlichen Körpers mindestens das Zweifache seiner Breite (4) beträgt.

4. Luftkühl- und Luftentfeuchtungsmodul nach den Ansprüchen 1 bis 3, **dadurch gekennzeichnet,**
**dass** zur Abdichtung des Druckraumes (12) Abdichtkörper (21) verwendet werden, um Bypassströme unaufbereiteter Luft zu vermeiden.

5. Luftkühl- und Luftentfeuchtungsmodul nach den Ansprüchen 1 bis 4, **dadurch gekennzeichnet,**
**dass** die Öffnungen in dem Gehäuse (11) z.B. Schlitze, Löcher oder Perforationen sind.

6. Luftkühl- und Luftentfeuchtungsmodul nach den vorgehenden Ansprüchen, **dadurch gekennzeichnet,**
**dass** infolge des Kontakts zwischen einem Luftstrom (10) und einer Kapillarrohroberfläche (7) eine konvektive Wärmeübertragung und bei niedriger Wassertemperatur in den Kapillarrohrmatten durch Taupunktunterschreitung an der Kapillarrohroberfläche (7) auch eine Lufttrocknung durch Kondenswasserbildung erfolgt.

7. Luftkühl- und Luftentfeuchtungsmodul zur Raumklimatisierung nach den vorgehenden Ansprüchen **dadurch gekennzeichnet,**
**dass** die dauerhafte Formstabilität des Mattenpaketes (1 , 2; 3) durch handelsübliche Kunststoffbinder oder Nutzung des Memoryeffektes, beispielsweise durch thermische Vorbehandlung, erreicht wird.

8. Luftkühl- und Luftentfeuchtungsmodul zur Raumklimatisierung nach einem der vorgehenden Ansprüche **dadurch gekennzeichnet,**
**dass** zur Effizienzsteigerung des Wärmeaustauschers und der Entfeuchtung mehrere Mattenpakete (1 ; 2; 3) im gleichen Luftstrom (10) hintereinander oder parallel geschaltet werden und der Wasserstrom durch die Anordnung eines Kaltwassereintritts (14), einer Kaltwasserverbindungsleitungen (16) und eines Kaltwasseraustritts (15) im Gegenstrom geführt wird.

9. Luftkühl- und Luftentfeuchtungsmodul zur Raumklimatisierung nach einem der vorgehenden Ansprüche **dadurch gekennzeichnet,**
**dass** das Mattenpaket (3) mit definiertem Kernbereich (6) so im Gehäuse (11) platziert wird, dass der mattenfreie Kernbereich (6) die Funktion des Druckraumes (12) übernimmt und mittels Lüfter (17) mit Raumluft (19) befüllt wird und dass der auf mehrere Seiten aufgeteilte Luftstrom (10) in den Raum (9) die Kapillarrohroberfläche (7) so kontaktiert, dass bei aussenliegendem Wassereintritt (14) und innenliegendem Wasseraustritt (15) die thermodynamisch günstigste Betriebscharakteristik, der Gegenstrom, realisiert ist.

10. Luftkühl- und Luftentfeuchtungsmodul zur Raumklimatisierung nach einem der Ansprüche 1 bis 4 **dadurch gekennzeichnet,**
**dass** der Druckraum (12), der identisch mit dem Kernbereich (6) sein kann, Einbauten zur Luftverteilung besitzt, die einen gleichmäßigen oder je nach Einsatzbedingungen gezielten Luftaustritt in den Raum (9) gewährleisten.

11. Luftkühl- und Luftentfeuchtungsmodul zur Raumklimatisierung nach einem der Ansprüche 1 bis 5 **dadurch gekennzeichnet,**
**dass** der Lufteintritt der Raumluft (19) je nach Anordnung des Moduls im Raum flexibel gestaltbar ist, was vorzugsweise durch Anordnung umsteckbarer Flansche und/oder Einsatz von Walzenlüftern mit drehbaren Gehäusen zu bewirken ist.

12. Luftkühl- und Luftentfeuchtungsmodul zur Raumklimatisierung nach einem der Ansprüche 1 bis 6 **dadurch gekennzeichnet,**
**dass** das Gehäuse (11) an den Flächen des Luftdurchtritts in den Raum zu speziellen Luftdurchlasselementen ausgeformt oder mit solchen bekannter Bauart verbunden ist, wobei Lochblechanordnungen, Schlitzdurchlässe oder verstellbare Lamellenbleche bevorzugte Lösungen darstellen.

13. Luftkühl- und Luftentfeuchtungsmodul zur Raumklimatisierung nach einem der vorgehenden Ansprüche **dadurch gekennzeichnet,**
**dass** die Mattenpakete (3) mit einem definierten Kernbereich (6), der gleichzeitig den Druckraum bilden kann, horizontal installiert werden.

14. Luftkühl- und Luftentfeuchtungsmodul zur Raumklimatisierung nach einem der vorgehenden Ansprüche **dadurch gekennzeichnet,**
**dass** beim Einsatz der Mattenpakete (3) mit einem definierten Kernbereich (6) der Kernbereich durch eine geschlossene Abschlussplatte (18) und gegenüberliegend durch eine Abschlussplatte (18a) mit Luftzuführöffnung verschlossen ist.

15. Luftkühl- und Luftentfeuchtungsmodul zur Raumklimatisierung nach einem der vorgehenden Ansprüche **dadurch gekennzeichnet,**
**dass** der Druckraum (12) durch mehrere Lüfter (17) mit Raumluftströmen (19) befüllt wird.

16. Luftkühl- und Luftentfeuchtungsmodul zur Raumklimatisierung nach einem der vorgehenden Ansprüche **dadurch gekennzeichnet,**
**dass** zwischen dem Lüfter (17) / den Lüftern (17) und dem Druckraum (12) Formstücke zur Leitung und Lenkung des Luftstromes installiert sind.

17. Luftkühl- und Luftentfeuchtungsmodul zur Raumklimatisierung nach einem der vorgehenden Ansprüche **dadurch gekennzeichnet,**
**dass** das Mattenpaket (1 ; 2; 3) von einer perforierten Folie, deren Lochung die Luftdurchtrittsöffnung bildet, umhüllt wird.

18. Luftkühl- und Luftentfeuchtungsmodul zur Raumklimatisierung nach einem der vorgehenden Ansprüche **dadurch gekennzeichnet,**
**dass** dem Druckraum (12) ein konstanter, regelbarer oder steuerbarer Außenluftstrom (19a) zugeführt wird.

19. Luftkühl- und Luftentfeuchtungsmodul zur Raumklimatisierung nach einem der vorgehenden Ansprüche **dadurch gekennzeichnet,**
**dass** der Luftdurchtritt zum Raum (9) so ausgebildet ist, dass Flächen, vorzugsweise Fenster oder passive Kühlsegel (15a), so angeblasen werden, dass deren Oberflächentemperatur gesenkt wird.

20. Luftkühl- und Luftentfeuchtungsmodul zur Raumklimatisierung nach einem der vorgehenden Ansprüche **dadurch gekennzeichnet,**
**dass** im Luftweg durch das Luftkühl- und Luftentfeuchtungsmodul ein oder mehrere Luftfilter und/oder Luftbefeuchter integriert sind.

21. Luftkühl- und Luftentfeuchtungsmodul zur Raumklimatisierung nach einem der Ansprüche 1 bis 16 **dadurch gekennzeichnet,**
**dass** die Leistungsregelung des Luftkühl- und Luftentfeuchtungsmoduls (22) durch eine veränderbare Wassertemperatur, einen veränderbaren Wasserstrom und/oder einen veränderbaren Luftvolumenstrom durch das Mattenpaket (1; 2; 3) erfolgt.

22. Luftkühl- und Luftentfeuchtungsmodul zur Raumklimatisierung nach einem der vorgehenden Ansprüche **dadurch gekennzeichnet,**
**dass** die Luftdurchströmung durch das Mattenpaket (1 ; 2; 3) durch einen Unterdruck in der Druckkammer (12) gegenüber dem Luftdruck im Raum (9) bewirkt wird, wobei dieser durch den saugseitigen Anschluss des Lüfters (17) entsteht.

23. Luftkühl- und Luftentfeuchtungsmodul zur Raumklimatisierung nach einem der vorgehenden Ansprüche **dadurch gekennzeichnet,**
**dass** das Mattenpaket / die Mattenpakete (1 ; 2; 3) im Gehäuse (11) so angeordnet ist / sind, dass die Luftdurchströmung durch das Mattenpaket / die Mattenpakete (1 ; 2; 3) infolge von Dichteunterschieden zwischen der abgekühlten Luft und der Raumluft bei verringerter Leistung bewirkt wird.

24. Luftkühl- und Luftentfeuchtungsmodul zur Raumklimatisierung nach einem der vorgehenden Ansprüche **dadurch gekennzeichnet,**
**dass** das Modul (22) durch Einsatz von Wassertemperaturen, die über der Raumlufttemperatur liegen, auch eine Heizfunktion übernehmen kann.

25. Anwendung eines Luftkühl- und Luftentfeuchtungsmoduls zur Raumklimatisierung nach den Ansprüchen 1 bis 24 **dadurch gekennzeichnet,**
**dass** das Luftkühl- und Luftentfeuchtungsmodul (22), unabhängig von seinem räumlichen Standort, und die Kühldecke, unabhängig von ihrer Bauart (24; 24a; 25), eine regelungstechnische Einheit zur Klimatisierung des Raumes (9) bilden, indem die Leistung des Luftkühl- und Entfeuchtungsmoduls so geregelt wird, dass der Sollwert der Raumluftfeuchte eingehalten wird, und dass die Leistung der Kühldecke so geregelt wird, dass der Sollwert der Raumtemperatur garantiert wird.

26. Anwendung eines Luftkühl- und Luftentfeuchtungsmoduls zur Raumklimatisierung nach Anspruch 25 **dadurch gekennzeichnet,**
**dass** das Luftkühl- und Entfeuchtungsmodul (22) und die Kühldecke (24; 24a; 25) zum Vorteil eines niedrigen Exergieeinsatzes mit in ihrer Vorlauftemperatur unterschiedlichen Kaltwasserströmen (14; 14a) versorgt werden, wobei der Wasserstrom mit der niedrigeren Temperatur das Luftkühl- und Entfeuchtungsmodul (22) beaufschlagt.

27. Anwendung eines Luftkühl- und Luftentfeuchtungsmöduls zur Raumklimatisierung nach Anspruch 25 oder 26 **dadurch gekennzeichnet,**
**dass** eine offene Kühldecke (24a) oder ein Kühlsegel (25) eingesetzt wird und das Luftkühl- und Entfeuchtungsmodul (22) die Raumluft (19) aus dem Deckenzwischenraum entnimmt.

28. Anwendung eines Luftkühl- und Luftentfeuchtungsmoduls zur Raumklimatisierung nach einem der Ansprüche 25 bis 27 **dadurch gekennzeichnet, dass** das Luftkühl- und Entfeuchtungsmodul (22) und die Kühldecke (24; 24a) oder das Kühlsegel (25) konstruktiv miteinander verbunden sind und/oder eine gestalterische Einheit bilden.

29. Anwendung eines Luftkühl- und Luftentfeuchtungsmoduls zur Raumklimatisierung nach einem der Ansprüche 25 bis 27 **dadurch gekennzeichnet, dass** die Regelung der Raumtemperatur und/oder der Raumluftfeuchte für eine definierte Raumzone oder für eine Gruppe von Räumen erfolgt.

30. Anwendung eines Luftkühl- und Luftentfeuchtungsmoduls zur Raumklimatisierung nach einem der Ansprüche 25 bis 29 **dadurch gekennzeichnet, dass** die Regelgrössen Raumtemperatur und Raumluftfeuchte als arithmetische oder gewichtete Mittelwerte aus den Signalen mehrerer Messfühler gebildet werden.

31. Anwendung eines Luftkühl- und Luftentfeuchtungsmoduls zur Raumklimatisierung nach einem der Ansprüche 25 bis 30 **dadurch gekennzeichnet, dass** die Leistungsanpassung des Luftkühl- und Entfeuchtungsmoduls (22) und/oder der Kühldecke (24; 24a) und/oder des Kühlsegels (25) als Zeitsteuerung realisiert wird.

32. Anwendung eines Luftkühl- und Luftentfeuchtungsmoduls zur Raumklimatisierung nach einem der Ansprüche 25 bis 31 **dadurch gekennzeichnet, dass** der Betrieb des Luftkühl- und Entfeuchtungsmoduls (22) und/oder der Kühldecke (24; 24a) und/oder des Kühlsegels (25) in Abhängigkeit des Über- oder Unterschreitens vorbestimmter Temperatur- und/oder Feuchtegrenzwerte erfolgt.

33. Anwendung eines Luftkühl- und Luftentfeuchtungsmoduls zur Raumklimatisierung nach einem der Ansprüche 25 bis 32 **dadurch gekennzeichnet, dass** der Betrieb und die Leistungsregelung des Luftkühl- und Entfeuchtungsmoduls (22) und/oder der Kühldecke (24; 24a) und/oder des Kühlsegels (25) nach dem Primat der Einhaltung der Raumtemperatur erfolgt.

34. Anwendung eines Luftkühl- und Luftentfeuchtungsmoduls zur Raumklimatisierung nach einem der Ansprüche 25 bis 33 **dadurch gekennzeichnet, dass** die Entfeuchtungsleistung des Luftkühl- und Entfeuchtungsmoduls (22) nach dem Signal eines oder mehrerer Feuchtefühler und/oder Taupunktwächter, die in Verbindung mit der Kühldecke (24; 24a) und/oder dem Kühlsegels (25) installiert sind, so geregelt oder gesteuert wird, dass eine Kondensation an der Kühldecke vermieden wird.

35. Anwendung eines Luftkühl- und Luftentfeuchtungsmoduls zur Raumklimatisierung nach einem der Ansprüche 25 bis 34 **dadurch gekennzeichnet, dass** der Betrieb und die Leistungsregelung des Luftkühl- und Entfeuchtungsmoduls (22) und/oder der Kühldecke (24; 24a) und/oder des Kühlsegels (25) nach der Zielfunktion minimaler Exergieeinsatz bei optimaler Raumluftkonditionierung und/oder thermischer Behaglichkeit erfolgt.

36. Anwendung eines Luftkühl- und Luftentfeuchtungsmoduls zur Raumklimatisierung nach einem der Ansprüche 25 bis 35 **dadurch gekennzeichnet, dass** wasserseitig die Kühldecke (24; 24a) und/oder das Kühlsegel (25) dem Luftkühl- und Entfeuchtungsmodul (22) nachgeschaltet ist, wobei der Kaltwasserrücklauf (15) aus dem Luftkühl- und Luftentfeuchturigsmodul dem Kaltwasservorlauf (14a) für die Kühldecke oder für das Kühlsegel entspricht.

37. Anwendung eines Luftkühl- und Luftentfeuchtungsmoduls zur Raumklimatisierung nach einem der Ansprüche 25 bis 36 **dadurch gekennzeichnet, dass** das Luftkühl- und Entfeuchtungsmodul (22) in Kombination mit anderen in ihrer Leistung regelbaren und/oder steuerbaren Raumkühlflächen, beispielsweise flächenförmige Raumteiler oder Wandflächen, zusätzlich oder anstelle von Kühldecken arbeitet.

## Claims

1. An air cooling and air dehumidifying module (22), comprising at least one ventilator (17) for room air conditioning made of plastic capillary tube mats consisting of distributing and collecting tubes comprising flexible capillary tubes running between them which are charged with water at a selectable temperature,
**characterised in that**
the capillary tube mats are shaped into a compact, dimensionally stable package (1; 2; 3) by layer formation (1), by winding (2) without an increased internal space or by winding (3) with a defined core region (6), such that a cuboid-like body results, wherein one or more mat packages (1; 2; 3) are arranged in a housing (11) comprising openings, such that a pressure space (12) is created, to which an air flow (19) which is to be treated is continuously supplied by means of ventilators (17) from a room (9) which is to be air-conditioned, such that an air flow (10) out of or into the pressure space (12), through the mat package or packages, is created due to the difference in pressure existing between the pressure space (12) and the room (9).

2. The air cooling and air dehumidifying module according to claim 1, **characterised in that** the flow of air through the mat package (1; 2; 3) is generated by a positive pressure in the pressure chamber (12) relative to the air pressure in the room (9), wherein the positive pressure is created by connecting the ventilator (17) on the pressure side.

3. The air cooling and air dehumidifying module according to claim 1, **characterised in that** the height (5) of the cuboid-like body is at least twice its width (4).

4. The air cooling and air dehumidifying module according to claims 1 to 3, **characterised in that** sealing bodies (21) are used to seal the pressure space (12), in order to avoid bypass flows of untreated air.

5. The air cooling and air dehumidifying module according to claims 1 to 4, **characterised in that** the openings in the housing (11) are for example slits, holes or perforations.

6. The air cooling and air dehumidifying module according to the preceding claims, **characterised in that** convective heat transfer occurs as a result of the contact between an air flow (10) and a capillary tube surface (7), and air drying by the formation of condensation water also occurs when the temperature of the water in the capillary tube mats is low by dropping below the dew point on the capillary tube surface (7).

7. The air cooling and air dehumidifying module for room air conditioning according to the preceding claims, **characterised in that** the permanent dimensional stability of the mat package (1; 2; 3) is achieved by commercially available plastic binders or by using the memory effect, for example by thermal pre-treatment.

8. The air cooling and air dehumidifying module for room air conditioning according to any one of the preceding claims, **characterised in that** in order to increase the efficiency of the heat exchanger and of dehumidification, a number of mat packages (1; 2; 3) are connected sequentially or in parallel in the same air flow (10), and the water flow is guided by arranging a cold water input (14), a cold water connecting conduit (16) and a cold water output (15) in the reverse flow.

9. The air cooling and air dehumidifying module for room air conditioning according to any one of the preceding claims, **characterised in that** the mat package (3) with a defined core region (6) is positioned in the housing (11) such that the mat-free core region (6) assumes the function of the pressure space (12) and is filled with room air (19) by means of ventilators (17), and **in that** the air flow (10) into the room (9), which is distributed to a number of sides, contacts the capillary tube surface (7) such that when the water input (14) is on the outside and the water output (15) is on the inside, the thermodynamically most favourable operating characteristic - the reverse flow - is realised.

10. The air cooling and air dehumidifying module for room air conditioning according to any one of claims 1 to 4, **characterised in that** the pressure space (12), which can be identical to the core region (6), has fittings for distributing air which ensure a uniform or - depending on the conditions of use - targeted air output into the room (9).

11. The air cooling and air dehumidifying module for room air conditioning according to any one of claims 1 to 5, **characterised in that** the air input of the room air (9) can be flexibly structured depending on the arrangement of the module in the room, which is preferably to be effected by arranging flanges which can be plugged into different sockets and/or by using roller ventilators with rotatable housings.

12. The air cooling and air dehumidifying module for room air conditioning according to any one of claims 1 to 6, **characterised in that** on the surfaces of the air throughput into the room, the housing (11) is shaped into special air aperture openings or connected to air aperture openings of a known design, wherein perforated metal sheet arrays, slit apertures or adjustable lamellar metal sheets represent preferred solutions.

13. The air cooling and air dehumidifying module for room air conditioning according to any one of the preceding claims, **characterised in that** the mat packages (3) with a defined core region (6), which can simultaneously form the pressure space, are installed horizontally.

14. The air cooling and air dehumidifying module for room air conditioning according to any one of the preceding claims, **characterised in that** when the mat packages (3) with a defined core region (6) are used, the core region is sealed by a closed end plate (18) and, oppositely, by an end plate (18a) comprising an air supply opening.

15. The air cooling and air dehumidifying module for room air conditioning according to any one of the preceding claims, **characterised in that** the pressure space (12) is filled with room air flows (19) by a number of ventilators (17).

16. The air cooling and air dehumidifying module for room air conditioning according to any one of the preceding claims, **characterised in that** moulded parts for conducting and directing the air flow are installed between the ventilator or ventilators (17) and the pressure space (12).

17. The air cooling and air dehumidifying module for room air conditioning according to any one of the preceding claims, **characterised in that** the mat package (1; 2; 3) is enveloped by a perforated film, the perforation of which forms the air throughput opening.

18. The air cooling and air dehumidifying module for room air conditioning according to any one of the preceding claims, **characterised in that** a constant exterior air flow which can be regulated or controlled is supplied to the pressure space (12).

19. The air cooling and air dehumidifying module for room air conditioning according to any one of the preceding claims, **characterised in that** the air throughput to the room (9) is formed such that surfaces, preferably windows or passive cooling sails (15a), are blown against such that their surface temperature is lowered.

20. The air cooling and air dehumidifying module for room air conditioning according to any one of the preceding claims, **characterised in that** one or more air filters and/or air humidifiers are integrated in the air path through the air cooling and air dehumidifying module.

21. The air cooling and air dehumidifying module for room air conditioning according to any one of claims 1 to 16, **characterised in that** the power rating of the air cooling and air dehumidifying module (22) is regulated by a variable temperature of the water, a variable water flow and/or a variable air volume flow through the mat package (1; 2; 3).

22. The air cooling and air dehumidifying module for room air conditioning according to any one of claims 1 to 16, **characterised in that** the flow of air through the mat package (1; 2; 3) is generated by a negative pressure in the pressure chamber (12) relative to the air pressure in the room (9), wherein the negative pressure is created by connecting the ventilator (17) on the suction side.

23. The air cooling and air dehumidifying module for room air conditioning according to any one of the preceding claims, **characterised in that** the mat package or mat packages (1; 2; 3) is/are arranged in the housing (11) such that the flow of air through the mat package or mat packages (1; 2; 3) is generated as a result of differences in density between the cooled air and the room air, at a reduced power rating.

24. The air cooling and air dehumidifying module for room air conditioning according to any one of the preceding claims, **characterised in that** the module (22) can also assume a heating function by using temperatures of the water which are above the room air temperature.

25. The use of an air cooling and air dehumidifying module for room air conditioning according to any one of claims 1 to 24, **characterised in that** the air cooling and air dehumidifying module (22), irrespective of its spatial location, and the cooling ceiling, irrespective of its design (24; 24a; 25), form a control engineering unit for air-conditioning the room (9) by regulating the power rating of the air cooling and air dehumidifying module such that the nominal value of the room air humidity is maintained, and **in that** the power rating of the cooling ceiling is regulated such that the nominal value of the room temperature is guaranteed.

26. The use of an air cooling and air dehumidifying module for room air conditioning according to claim 25, **characterised in that** the air cooling and air dehumidifying module (22) and the cooling ceiling (24; 24a; 25) are supplied with cold water flows (14; 14a) which differ in their supply temperature, with the advantage of a low exergy input, wherein the water flow at the lower temperature charges the air cooling and air dehumidifying module (22).

27. The use of an air cooling and air dehumidifying module for room air conditioning according to claim 25 or 26, **characterised in that** an open cooling ceiling (24a) or a cooling sail (25) is used, and the air cooling and air dehumidifying module (22) draws the room air (19) from the intermediate space in the ceiling.

28. The use of an air cooling and air dehumidifying module for room air conditioning according to any one of claims 25 to 27, **characterised in that** the air cooling and air dehumidifying module (22) and the cooling ceiling (24; 24a) or the cooling sail (25) are structurally connected to each other and/or form a structural unit.

29. The use of an air cooling and air dehumidifying module for room air conditioning according to any one of claims 25 to 27, **characterised in that** the room temperature and/or room air humidity are regulated for a defined zone of a room or for a group of rooms.

30. The use of an air cooling and air dehumidifying module for room air conditioning according to any one of claims 25 to 29, **characterised in that** the control variables of room temperature and room air humidity are formed as arithmetic or weighted average values from the signals of a number of sensors.

31. The use of an air cooling and air dehumidifying module for room air conditioning according to any one of claims 25 to 30, **characterised in that** adapting the power rating of the air cooling and air dehumidifying module (22) and/or the cooling ceiling (24; 24a) and/or the cooling sail (25) is realised as a time control.

32. The use of an air cooling and air dehumidifying module for room air conditioning according to any one of claims 25 to 31, **characterised in that** the air cooling and air dehumidifying module (22) and/or the cooling ceiling (24; 24a) and/or the cooling sail (25) is operated in accordance with exceeding or dropping below predetermined temperature and/or humidity limiting values.

33. The use of an air cooling and air dehumidifying module for room air conditioning according to any one of claims 25 to 32, **characterised in that** the air cooling and air dehumidifying module (22) and/or the cooling ceiling (24; 24a) and/or the cooling sail (25) is operated and the power rating of the air cooling and air dehumidifying module (22) and/or the cooling ceiling (24; 24a) and/or the cooling sail (25) is regulated according to the primacy of maintaining the room temperature.

34. The use of an air cooling and air dehumidifying module for room air conditioning according to any one of claims 25 to 33, **characterised in that** the dehumidifying power rating of the air cooling and air dehumidifying module (22) is regulated or controlled according to the signal of one or more humidity sensors and/or dew point monitors which are installed in connection with the cooling ceiling (24; 24a) and/or the cooling sail (25), such that condensation on the cooling ceiling is avoided.

35. The use of an air cooling and air dehumidifying module for room air conditioning according to any one of claims 25 to 34, **characterised in that** the air cooling and air dehumidifying module (22) and/or the cooling ceiling (24; 24a) and/or the cooling sail (25) is operated and the power rating of the air cooling and air dehumidifying module (22) and/or the cooling ceiling (24; 24a) and/or the cooling sail (25) is regulated according to the target function of a minimum exergy input for optimum room air conditioning and/or thermal comfort.

36. The use of an air cooling and air dehumidifying module for room air conditioning according to any one of claims 25 to 35, **characterised in that** the cooling ceiling (24; 24a) and/or the cooling sail (25) is connected downstream of the air cooling and air dehumidifying module (22) on the water side, wherein the cold water feedback (15) from the air cooling and air dehumidifying module corresponds to the cold water supply (14a) for the cooling ceiling or the cooling sail.

37. The use of an air cooling and air dehumidifying module for room air conditioning according to any one of claims 25 to 36, **characterised in that** the air cooling and air dehumidifying module (22) operates in combination with other room cooling surfaces which can be regulated or controlled in terms of their power rating, for example planar room partitions or wall surfaces, in addition to or instead of cooling ceilings.

## Revendications

1. Module (22) de refroidissement d'air et de déshumidification d'air comportant au moins un ventilateur (17), en vue d'une climatisation d'espace, à base de nappes de tubes capillaires en matière plastique, constituées de tubes collecteurs et de tubes de diffusion, avec des tubes capillaires flexibles passant entre ceux-ci, qui sont alimentés par de l'eau à une température pouvant être choisie,
**caractérisé en ce que**
les nappes de tubes capillaires sont agencées pour former un empilement (1 ; 2 ; 3) compact, de forme stable, par formation de couches (1), par enroulement (2) sans espace intérieur agrandi ou par enroulement (3) avec un secteur de noyau (6) défini, de sorte que
un corps en forme de parallélépipède rectangle en résulte, un ou plusieurs empilements de nappes (1 ; 2 ; 3) étant agencés dans un boîtier (11) comportant des ouvertures, de sorte qu'une chambre de pression (12) soit constituée, vers laquelle un courant d'air (19) à traiter est amené en continu grâce au ventilateur (17) à partir d'un espace à climatiser (9),
de sorte qu'un courant d'air (10) soit constitué au travers du ou des empilements de nappes (1 ; 2 ; 3) à partir de la ou dans la chambre de pression (12) en raison de la différence de pression constituée entre la chambre de pression (12) et l'espace (9).

2. Module de refroidissement d'air et de déshumidification d'air selon la revendication 1, **caractérisé en ce que**
la circulation de l'air à travers l'empilement de nappes (1 ; 2 ; 3) est provoquée par une surpression dans la chambre de pression (12) par rapport à la pression d'air dans l'espace (9), la surpression apparaissant à travers le raccordement côté pression du ventilateur (7) .

3. Module de refroidissement d'air et de déshumidification d'air selon la revendication 1, **caractérisé en ce que**
la hauteur (5) du corps en forme de parallélépipède rectangle représente au moins deux fois sa largeur (4).

4. Module de refroidissement d'air et de déshumidification d'air selon les revendications 1 à 3, **caractérisé en ce que**
des corps d'étanchéité (21) sont utilisés en vue de l'étanchéité de la chambre de pression (12), pour éviter des courants traversants d'air non préparé.

5. Module de refroidissement d'air et de déshumidification d'air selon l'une quelconque des revendications 1 à 4, **caractérisé en ce que**
les ouvertures dans le boîtier (11) sont par exemple des fentes, des trous ou des perforations.

6. Module de refroidissement d'air et de déshumidification d'air selon l'une quelconque des revendications précédentes, **caractérisé en ce que**
un transfert de chaleur par convexion a lieu suite au contact entre un courant d'air (10) et une surface de tube capillaire (7), et, dans le cas d'une température d'eau plus basse dans les nappes de tubes capillaires grâce à un dépassement du point de rosée au niveau de la surface de tube capillaire (7), un séchage de l'air a également lieu par formation d'eau de condensation.

7. Module de refroidissement d'air et de déshumidification d'air en vue d'une climatisation d'espace selon l'une quelconque des revendications précédentes, **caractérisé en ce que**
la stabilité durable de forme de l'empilement de nappes (1, 2 ; 3) est atteinte grâce à des liens de matière plastique du commerce ou grâce à une utilisation de l'effet de mémoire, par exemple grâce à un traitement thermique préalable.

8. Module de refroidissement d'air et de déshumidification d'air en vue d'une climatisation d'espace selon l'une quelconque des revendications précédentes, **caractérisé en ce que**
plusieurs empilements de nappes (1 ; 2 ; 3) sont connectés de manière successive ou parallèle dans le même courant d'air (10) en vue d'une augmentation de l'efficacité de l'échangeur de chaleur et de la déshumidification, et le courant d'eau est guidé à contre-courant grâce à l'agencement d'une entrée d'eau froide (14), d'une canalisation de jonction d'eau froide (16) et d'une sortie d'eau froide (15).

9. Module de refroidissement d'air et de déshumidification d'air en vue d'une climatisation d'espace selon l'une quelconque des revendications précédentes, **caractérisé en ce que**
l'empilement de nappes (3) comprenant un secteur de noyau (6) défini est placé dans le boîtier (11) de sorte que le secteur de noyau (6) exempt de nappes remplit la fonction de chambre de pression (12) et est rempli d'air ambiant (19) grâce au ventilateur (17) et le courant d'air (10) partagé de plusieurs côtés entre en contact dans l'espace (9) avec la surface de tube capillaire (7) de sorte que la caractéristique de fonctionnement thermodynamiquement la plus favorable, c'est-à-dire le contre-courant, est réalisé pour une entrée d'eau (14) située à l'extérieur et une sortie d'eau (15) située à l'intérieur.

10. Module de refroidissement d'air et de déshumidification d'air en vue d'une climatisation d'espace selon l'une quelconque des revendications 1 à 4, **caractérisé en ce que**
la chambre de pression (12) qui peut être identique au secteur de noyau (6), possède des garnissages en vue d'une diffusion de l'air, qui garantissent dans l'espace (9) une sortie d'air régulière ou ciblée selon les conditions d'utilisation.

11. Module de refroidissement d'air et de déshumidification d'air en vue d'une climatisation d'espace selon l'une quelconque des revendications 1 à 5, **caractérisé en ce que**
l'entrée d'air ambiant (19) peut être formée de manière flexible en fonction de l'agencement du module dans l'espace, ce qui doit être provoqué de préférence par agencement de brides repositionnables et/ou par une utilisation de ventilateurs à rouleaux avec des boîtiers orientables.

12. Module de refroidissement d'air et de déshumidification d'air en vue d'une climatisation d'espace selon l'une quelconque des revendications 1 à 6, **caractérisé en ce que**
le boîtier (11) est formé au niveau des surfaces du passage d'air dans l'espace de manière à fournir des éléments de passage d'air spéciaux ou est relié par une construction pareillement connue, des agencements de tôle perforée, des passages de fente ou des tôles à ailettes mobiles représentant des solutions préférées.

13. Module de refroidissement d'air et de déshumidification d'air en vue d'une climatisation d'espace selon l'une quelconque des revendications précédentes, **caractérisé en ce que**
les empilements de nappes (3) comprenant un secteur de noyau (6) défini, qui peut former simultanément la chambre de pression, sont installés de manière horizontale.

14. Module de refroidissement d'air et de déshumidification d'air en vue d'une climatisation d'espace selon l'une quelconque des revendications précédentes, **caractérisé en ce que**
dans le cas de l'utilisation des empilements de nappes (3) comprenant un secteur de noyau (6) défini, le secteur de noyau est fermé par une plaque de terminaison (18) fermée et est fermée à l'opposé par une plaque de terminaison (18a) comprenant une ouverture d'arrivée d'air.

15. Module de refroidissement d'air et de déshumidification d'air en vue d'une climatisation d'espace selon l'une quelconque des revendications précédentes, **caractérisé en ce que**
la chambre de pression (12) est remplie de courants d'air ambiant (19) grâce à plusieurs ventilateurs (17).

16. Module de refroidissement d'air et de déshumidification d'air en vue d'une climatisation d'espace selon l'une quelconque des revendications précédentes, **caractérisé en ce que**
entre le ventilateur (17)/les ventilateurs (17) et la chambre de pression (12) sont installées des pièces moulées en vue de la canalisation et du guidage du courant d'air.

17. Module de refroidissement d'air et de déshumidification d'air en vue d'une climatisation d'espace selon l'une quelconque des revendications précédentes, **caractérisé en ce que**
l'empilement de nappes (1 ; 2 ; 3) est entouré d'une feuille perforée, dont la perforation forme l'ouverture de passage d'air.

18. Module de refroidissement d'air et module de déshumidification d'air en vue d'une climatisation d'espace selon l'une quelconque des revendications précédentes, **caractérisé en ce que**
un courant d'air extérieur (19) constant, régulable ou contrôlable est amené à la chambre de pression (12).

19. Module de refroidissement d'air et de déshumidification d'air en vue d'une climatisation d'espace selon l'une quelconque des revendications précédentes, **caractérisé en ce que**
le passage d'air vers l'espace (9) est formé de sorte que des surfaces, de préférence des fenêtres ou des voilures de refroidissement passives (15a), sont ventilées de sorte que leur température de surface est abaissée.

20. Module de refroidissement d'air et de déshumidification d'air en vue d'une climatisation d'espace selon l'une quelconque des revendications précédentes, **caractérisé en ce que**
un ou plusieurs filtres à air et/ou humidificateur sont intégrés dans le trajet d'air à travers le module de refroidissement d'air et de déshumidification d'air.

21. Module de refroidissement d'air et de déshumidification d'air en vue d'une climatisation d'espace selon l'une quelconque des revendications 1 à 16, **caractérisé en ce que**
la régulation de puissance du module (22) de refroidissement d'air et de déshumidification d'air a lieu grâce à une température d'eau modifiable, un courant d'eau modifiable et/ou un écoulement volumétrique d'air modifiable au travers de l'empilement de nappes (1 ; 2 ; 3) .

22. Module de refroidissement d'air et de déshumidification d'air en vue d'une climatisation d'espace selon l'une quelconque des revendications précédentes, **caractérisé en ce que**
la circulation d'air à travers l'empilement de nappes (1 ; 2 ; 3) est provoquée par une dépression dans la chambre de pression (12) par rapport à la pression atmosphérique dans l'espace (9), celle-ci étant produite à travers le raccordement côté aspiration du ventilateur (17).

23. Module de refroidissement d'air et de déshumidification d'air en vue d'une climatisation d'espace selon l'une quelconque des revendications précédentes, **caractérisé en ce que**
l'empilement de nappes/les empilements de nappes (1 ; 2 ; 3) est/sont agencé(s) dans le boîtier (11) de sorte que la circulation d'air à travers l'empilement de nappes/les empilements de nappes (1 ; 2 ; 3) est provoqué par suite des différences de densité entre l'air refroidi et l'air ambiant dans le cas d'une puissance diminuée.

24. Module de refroidissement d'air et de déshumidification d'air en vue d'une climatisation d'espace selon l'une quelconque des revendications précédentes, **caractérisé en ce que**
le module (22) peut remplir également une fonction de chauffage grâce à l'utilisation de températures d'eau qui se situent au-dessus de la température de l'air ambiant.

25. Utilisation d'un module de refroidissement d'air et de déshumidification d'air en vue d'une climatisation d'espace selon l'une quelconque des revendications 1 à 24, **caractérisée en ce que**
le module (22) de refroidissement d'air et de déshumidification d'air, indépendamment de sa position dans l'espace, et les revêtements de refroidissement, indépendamment de leur construction (24 ; 24a ; 25), forment une unité de régulation technique en vue d'une climatisation de l'espace (9), en régulant la puissance du module de refroidissement d'air et de déshumidification d'air de sorte que la valeur de consigne de l'humidité d'air ambiant est respectée, et que la performance du revêtement de refroidissement est régulée pour garantir la valeur de consigne de la température ambiante.

26. Utilisation d'un module de refroidissement d'air et de déshumidification d'air en vue d'une climatisation d'espace selon la revendication 25, **caractérisée en ce que**
le module (22) de refroidissement d'air et de déshumidification d'air et les revêtements de refroidissement (24 ; 24a ; 25) sont approvisionnés en courant d'eau froide (14 ; 14a) différent de par leur température d'admission, avec l'avantage d'une faible utilisation d'énergie, le courant d'eau ayant la température la plus basse alimentant le module (22) de refroidissement d'air et de déshumidification.

27. Utilisation d'un module de refroidissement d'air et de déshumidification d'air en vue d'une climatisation d'espace selon la revendication 25 ou 26, **caractérisée en ce que**
un revêtement de refroidissement (24a) ouvert ou une voilure de refroidissement (25) est utilisé(e) et le module (22) de refroidissement d'air et de déshumidification prélève l'air ambiant (19) à partir de l'intervalle de revêtement.

28. Utilisation d'un module de refroidissement d'air et de déshumidification d'air en vue d'une climatisation d'espace selon l'une quelconque des revendications 25 à 27, **caractérisée en ce que** le module (22) de refroidissement et de déshumidification d'air et les revêtements de refroidissement (24 ; 24a) ou la voilure de refroidissement (25) sont reliés les uns avec les autres par construction et/ou forment une unité par conception.

29. Utilisation d'un module de refroidissement d'air et de déshumidification d'air en vue d'une climatisation d'espace selon l'une quelconque des revendications 25 à 27, **caractérisée en ce que** la régulation de la température ambiante et/ou de l'humidité de l'air ambiant a lieu pour une zone d'espace définie ou pour un groupe d'espaces.

30. Utilisation d'un module de refroidissement d'air et de déshumidification d'air en vue d'une climatisation d'espace selon l'une quelconque des revendications 25 à 29, **caractérisée en ce que** les grandeurs de régulation, à savoir température ambiante et humidité de l'air ambiant, sont formées en tant que valeurs moyennes arithmétiques ou pondérées à partir des signaux de plusieurs capteurs de mesure.

31. Utilisation d'un module de refroidissement d'air et de déshumidification d'air en vue d'une climatisation d'espace selon l'une quelconque des revendications 25 à 30, **caractérisée en ce que** l'adaptation de puissance du module (22) de refroidissement d'air et de déshumidification d'air et/ou des revêtements de refroidissement (24 ; 24a) et/ou de la voilure de refroidissement (25) est réalisée sous la forme d'un contrôle temporel.

32. Utilisation d'un module de refroidissement d'air et de déshumidification d'air en vue d'une climatisation d'espace selon l'une quelconque des revendications 25 à 31, **caractérisée en ce que** le fonctionnement du module (22) de refroidissement d'air et de déshumidification d'air et/ou des revêtements de refroidissement (24 ; 24a) et/ou de la voilure de refroidissement (25) a lieu en fonction du dépassement vers le haut ou vers le bas de valeurs limites prédéterminées de température et/ou d'humidité.

33. Utilisation d'un module de refroidissement d'air et de déshumidification d'air en vue d'une climatisation d'espace selon l'une quelconque des revendications 25 à 32, **caractérisée en ce que** le fonctionnement et la régulation de puissance du module (22) de refroidissement d'air et de déshumidification d'air et/ou des revêtements de refroidissement (24 ; 24a) et/ou de la voilure de refroidissement (25) a lieu selon la priorité du maintien de la température ambiante.

34. Utilisation d'un module de refroidissement d'air et de déshumidification d'air en vue d'une climatisation d'espace selon l'une quelconque des revendications 25 à 33, **caractérisée en ce que** la puissance de déshumidification du module (22) de refroidissement d'air et de déshumidification est régulée ou contrôlée selon le signal d'un ou de plusieurs capteurs d'humidité et/ou éléments de surveillance automatiques du point de rosée, qui sont installés en liaison avec les revêtements de refroidissement (24 ; 24a) et/ou la voilure de refroidissement (25), de sorte qu'une condensation au niveau des revêtements de refroidissement est évitée.

35. Utilisation d'un module de refroidissement d'air et de déshumidification d'air en vue d'une climatisation d'espace selon l'une quelconque des revendications 25 à 34, **caractérisée en ce que** le fonctionnement et la régulation de puissance du module (22) de refroidissement d'air et de déshumidification d'air et/ou des revêtements de refroidissement (24 ; 24a) et/ou de la voilure de refroidissement (25) a lieu selon la fonction d'objectif d'une utilisation d'énergie minimale pour un conditionnement d'air ambiant et/ou un confort thermique optimal.

36. Utilisation d'un module de refroidissement d'air et de déshumidification d'air en vue d'une climatisation d'espace selon l'une quelconque des revendications 25 à 35, **caractérisée en ce que** les revêtements de refroidissement (24 ; 24a) et/ou la voilure de refroidissement (25) sont raccordés du côté de l'eau au module (22) de refroidissement d'air et de déshumidification d'air, le reflux d'eau froide (15) à partir du module de refroidissement d'air et de déshumidification d'air correspondant à l'admission d'eau froide (14 a) pour les revêtements de refroidissement ou pour la voilure de refroidissement.

37. Utilisation d'un module de refroidissement d'air et de déshumidification d'air en vue d'une climatisation d'espace selon l'une quelconque des revendications 25 à 36, **caractérisée en ce que** le module (22) de refroidissement d'air et de déshumidification d'air travaille de manière additionnelle ou à la place des revêtements de refroidissement en combinaison avec d'autres surfaces de refroidissement d'espace régulables et/ou contrôlables quant à leur puissance, par exemple des surfaces murales ou des cloisons bidimensionnelles.
